# EUROPÄISCHE PATENTSCHRIFT

(11) **EP 0 180 127 B1**
(45) Veröffentlichungstag und Bekanntmachung des Hinweises auf die Patenterteilung: **28.12.1988**
(21) Anmeldenummer: 85113329.8
(22) Anmeldetag: 29.07.1983
(51) Int. Cl.: B28D 1/22, B28D 1/26

(54) **Pflaster- und Mauerstein-Spaltvorrichtung**
Paving stone or brick splitting device
Dispositif de découpage pour des pavés ou pierres de taille

(30) Priorität: 03.09.1982 DE 3232857
(43) Veröffentlichungstag der Anmeldung: 07.05.1986
(62) Teilanmeldung aus: 83107517.1
(73) Patentinhaber: Porsfeld, Friedhelm, D-8390 Passau (DE)
(72) Erfinder: Porsfeld, Friedhelm, D-8390 Passau (DE)
(74) Vertreter: Popp, Eugen, Dr.

(56) Entgegenhaltungen:
- EP-A- 0 065 276
- US-A- 2 152 193
- US-A- 2 188 318
- US-A- 2 768 620
- US-A- 2 798 475
- US-A- 2 867 205
- US-A- 2 912 970

## Beschreibung

Die Erfindung betrifft eine Pflaster- und Mauerstein- Spaltvorrichtung.

Diese Anmeldung ist eine Teilanmeldung der EP-A- 0 102 519.

Aus der US-PS 4 203 414 ist eine Pflaster- und Mauerstein-Spaltvorrichtung bekannt mit einem in einem Rahmen oszillierend angetriebenen Oberwerkzeug, das mit einem Unterwerkzeug zusammenwirkt, wobei Ober- und Unterwerkzeug jeweils mehrere in Spaltrichtung relativ zueinander bewegbare Einzel-Spaltkeile umfassen, die hydraulisch abgestützt sind. Der Vorschub des Oberwerkzeuges erfolgt hydraulisch. Die bekannte Vorrichtung weist eine äussert komplizierte Positioniereinrichtung für das zu spaltende Gestein zwischen den oberen und unteren Spaltkeilen auf. Die Positioniereinrichtung umfasst ortsfeste Finger, vertikal und horizontal bewegliche Finger sowie seitliche Zentriereinrichtungen. Die Positionierfinger dienen dazu, das ankommende Gestein etwas anzuheben und zwischen die unteren und oberen Spaltkeile zu tragen. Eine derartige Massnahme ist bei der bekannten Vorrichtung auch notwendig, da ein als Widerlager dienender Arbeitstisch fehlt. Aus diesem Grunde ist auch die seitliche Zentriereinrichtung erforderlich.

Das Zusammenspiel zwischen den diversen Positionierfingern und der seitlichen Zentriereinrichtung erlauben nur eine begrenzte Arbeitsgeschwindigkeit. Es besteht auch die Gefahr, dass nach jedem Spaltvorgang die gespaltenen Gesteinsbrocken von den Positionierfingern unkontrolliert auf den Boden fallen und ggf. eine Bedienungsperson verletzen. Auch ist nicht gewährleistet, dass das zu spaltende Gestein auf den Positionierfingern in der gewünschten Lage gehalten wird. Fehlspaltungen und Absplitterungen können nicht ausgeschlossen werden.

Zur Vermeidung dieser Nachteile hat der Erfinder in EP-A-0 065 276 vorgeschlagen, im Rahmen der Spaltvorrichtung einen in Spaltrichtung nachgiebig bewegbaren Arbeitstisch mit einer schlitzförmigen Öffnung für den Durchtritt des Unterwerkzeuges anzuordnen, wobei die Abstützung des Arbeitstisches über hydraulisch, pneumatisch oder hydro-pneumatisch gesteuerte Kolben-Zylinder-Einheiten erfolgen soll, derart, dass der Arbeitstisch sich beim Spalten des Steinmaterials nach unten und nach dem Spalten sich entsprechend der Rückbewegung des Oberwerkzeuges in seine obere Ausgangslage wieder nach oben bewegt, so dass das Unterwerkzeug unter der Arbeitsfläche des Arbeitstisches liegt.

Die EP-A-0 065 276 liegt der Erfindung am nächsten, sie ist nach dem Prioritätsdatum der Anmeldung veröffentlicht worden und daher nur für die Neuheit zu berücksichtigen (Art. 54(3))

Aus der US-PS 3 161 190 ist bei einer handbetätigten Ziegelbrech-Vorrichtung per se bekannt, einen durch Federn abgestützten Arbeitstisch vorzusehen, der einen schlitzförmigen Durchgang für ein unteres Spalt- bzw. Brechwerkzeug aufweist. Diese bekannte Vorrichtung ist jedoch nur für relativ leicht zu spaltendes Material geeignet. Bei Spaltkräften von ca. 35 bis 50 p, wie sie beim Spalten von Granitgestein auftreten, wäre die federnde Abstützung des Arbeitstisches ungeeignet, ja sogar gefährlich. Die nach dem Spalten frei werdende Elastizitäten der Druckfedern würden ein Hochschleudern bzw. Wegschleudern von Gesteinsbrocken bewirken mit der Folge erhöhter Verletzungsgefahr für das Bedienungspersonal.

Ausserdem ist die federnde Abstützung des Arbeitstisches für stark ungleichförmige Steine nachteilig, da dann der Tisch aufgrund entsprechend ungleichförmiger Belastung eine unerwünschte Schräglage einnimmt, die zu einer unerwünschten Bruchfläche führt.

Gegenüber dem Stand der Technik zeichnet sich der in EP-A-0 065 276 beschriebene Vorschlag durch eine äusserst bequeme und sichere Handhabung aus. Durch die Anordnung eines ebenen Arbeitstisches oberhalb des Unterwerkzeuges kann das zu spaltende Gestein gut positioniert werden.

Von grosser Bedeutung ist jedoch die vorgeschlagene Abstütztung des Arbeitstisches. Dank der Zwangssteuerung der Auf- und Abbewegung des Arbeitstisches wird ein kontrollierter Spaltvorgang erzielt unabhängig von
-der Form des zu spaltenden Gesteins und
- des Gewichts bzw. der Gewichtsverteilung des zu spaltenden Gesteins.

Auch bei stark ungleichförmig gestaltetem und damit ungleichförmig gewichtetem Gestein ist eine kontrollierte parallele Absenkung des Arbeitstisches während des Spaltvorganges gewährleistet. Die gewünschte Bruchfläche wird sichergestellt. Die gesteuerte Absenkung des Arbeitstisches ist auch unabhängig von dem Gewicht des zu spaltenden Gesteins. Bei stark unterschiedlichen Steingewichten würde z.B. eine blosse Deaktivierung der hydraulischen Stützelemente zu der Gefahr führen, dass bei sehr schweren Steinen der Tisch vorzeitig absinkt, der zu spaltende Stein über das Unterwerkzeug nach einer Seite hin abkippt und damit ein unkontrollierter Spaltvorgang stattfindet.

Schliesslich wird durch die vorgeschlagene Abstützung des Arbeitstisches vermieden, dass nach dem Spalten Elastizitäten frei werden, die ein Hochschleudern von Gesteinsbrocken und damit eine erhöhte Verletzungsgefahr für die Bedienungspersonen zur Folge haben.

All die oben erörterten Vorrichtungen sind nicht zum Vorbrechen sehr grosser Gesteinsbrocken geeignet.

Hier setzt nun die vorliegende Erfindung ein, der die Aufgabe zugrunde liegt, eine Vorrichtung zu schaffen, mit der sich unter Beibehaltung der Vorteile der Konstruktion nach der EP-A-0 065 276 problemlos grosse Gesteinsbrocken vorbrechen lassen.

Hinsichtlich der Lösung dieser Aufgabe wird auf die Patentansprüche verwiesen.

Die erfindungsgemässe Vorrichtung eignet sich bevorzugt zum Vorbrechen sehr grosser Gesteinsbrocken, wobei die Vorrichtung vorzugsweise Teil einer automatisch arbeitenden Stein-Brechstrasse ist ähnlich der Brechstrasse nach Fig. 2 der US-PS 4 203 414.

Die erfindungsgemässe Vorrichtung zeichnet sich durch eine äusserst hohe Richtungsstabilität insbesondere der oszillierend bewegten Oberwerkzeuge und damit eine hohe Spaltpräzision aus. Die Grobanpassung an die Struktur der Oberseite des zu spaltenden Steins erfolgt durch die nebeneinander angeordneten, in Spaltrichtung relativ zueinander verschiebbaren Oberwerkzeuge; die Feinanpassung durch die in jedem Oberwerkzeug in Spaltrichtung relativ zueinander bewegbaren Einzel-Spaltkeile. Die Anpassung der Oberwerkzeuge und der diesen zugeordneten Einzel-Spaltkeile erfolgt erfindungsgemäss spontan, wobei hinsichtlich der konstruktiven Lösung für die spontane Anpassung der Einzel-Spaltkeile an unterschiedlichste Oberflächenstrukturen der zu spaltenden Steine auf EP- A- 0 065 276 verwiesen wird.

Nachstehend wird eine bevorzugte Ausführungsform der erfindungsgemässen Spaltvorrichtung anhand der beigefügten Zeichnung näher beschrieben. Es zeigen:
Fig. 1 einen Teil einer Mehrfach-Spaltvorrichtung in Frontansicht, und
Fig. 2 die Spaltvorrichtung gemäss Fig. 1 im Schnitt längs Linie 111-111 in Fig. 1.

Die in den Figuren 1 und 2 schematisch dargestellte Spaltvorrichtung besteht aus einem Portalrahmen 12 mit oberem und unterem Querträger 28 bzw. 30, die als Fachwerkträger ausgebildet sind. Der Rahmen 12 ist eine Schweisskonstruktion herkömmlicher Art.

Am oberen und unteren Querträger sind einander zugeordnete Ober- und Unterwerkzeuge 10 bzw. 16 nebeneinander angeordnet, wobei bei der dargestellten Ausführungsform lediglich die Oberwerkzeuge 10 oszillierend hin- und her bewegbar bzw. auf die stationär angeordneten Unterwerkzeuge 16 zu und von diesen wieder weg bewegbar sind. Die Oberwerkzeuge weisen an den einander zugekehrten Seiten jeweils ein gemeinsames Linearlager 18 auf, jeweils bestehend aus einem an der Unterseite des oberen Querträgers 28 befestigten aufrechten bzw. sich in Spaltrichtung erstreckenden Führungsprofil 24, das mit an den einander zugekehrten Seiten benachbarter Oberwerkzeuge 10 angeordnete Führungsleisten bzw. -platten 26, 26' zusammenwirkt. Das Führungsprofil 24 ist im vorliegenden Fall durch zwei mit ihren offenen Seiten einander zugewandte U-Profilabschnitte 32, 32', so dass die zugeordneten, in die U-Profilabschnitte 32, 32' mit Spielpassung hineinragenden Führungsleisten bzw. -platten 26, 26' sich an ihren einander zugewandten Seiten gegenseitig abstützen, vorzugsweise unmittelbar aneinander gleiten (Fig. 1 ).

Die Aussenseiten der jeweils äusseren Oberwerkzeuge 10 sind in am Rahmen 12 befestigten Längsführungen 20 verschieblich gelagert, wobei diese Längsführungen in entsprechender Weise wie die Linearlager 18 ausgebildet sind. Bei der Ausführungsform nach Fig.1 weisen die beiden Längsführungen 20 seitlich nach aussen hin offene U-Profilabschnitte 34 auf, in die an den Aussenseiten der jeweils seitlich äussersten Oberwerkzeuge angeordnete Führungsleisten bzw. Führungsplatten 25 mit Spielpassung hineinragen. Die Länge der Linearlager 18 sowie seitlichen Längsführungen 20 entspricht etwa der maximalen Verschiebestrecke des Oberwerkzeuges 10. Auf diese Art und Weise ist eine ausreichende Stabilität auch bei vollständig ausgefahrenem Oberwerkzeug gewährleistet.

Abweichend von der dargestellten Ausführungsform kann das gemeinsame Linearlager auch durch an den einander zugewandten Seiten benachbarter Oberwerkzeuge 10 angeordnete, ineinandergreifende Führungselemente - z.B. Schwalbenschwanzführung oder T-Führung - sein, die bei jeder denkbaren relativen Lage der Oberwerkzeuge 10 zueinander über eine Länge von mindestens ein Drittel der maximalen Verschiebestrecke der Oberwerkzeuge miteinander in Eingriff stehen, um eine ausreichende Stabilität der Oberwerkzeuge nach allen Seiten hin auch bei stark schrägen Oberflächen der zu spaltenden Steine sicherzustellen.

Die Oberwerkzeuge 10 sind jeweils an der Unterseite einer Kolbenstange 21 befestigt, die einem im Arbeitszylinder 22 hin- und herverschiebbaren Arbeitskolben zugeordnet ist. Jedes Oberwerkzeug 10 ist individuell oder gemeinsam auf-und abbewegbar, wobei zwischen den einzelnen Arbeitszylindern 22 eine Fluidverbindung vorhanden ist, so dass die Oberwerkzeuge sich spontan an die Oberfläche der Oberseite des zu spaltenden Steins anpassen können. Bei Bedarf können einzelne Oberwerkzeuge ausser Funktion gesetzt werden durch entsprechende Entkoppelung vom Hydraulikantrieb.

Den auf- und abbewegbaren Oberwerkzeugen 10 ist jeweils ein entsprechend ausgebildetes Unterwerkzeug 16 zugeordnet, das unterhalb eines Arbeitstisches 14 angeordnet ist. Im Bereich der Unterwerkzeuges 16 weist der Arbeitstisch 14 jeweils einen schlitzförmige Öffnung 36 auf (Fig. 2). Der Arbeitstisch ist über hydraulisch gesteuerte Kolben-Zylinder- Einheiten am Rahmen 12 abgestützt. Beim Spalten eines in den Bereich zwischen den Oberwerkzeugen 10 und den Unterwerkzeugen 16 geschobenen Steins werden die hydraulische Abstütz-Einheiten deaktiviert, wodurch der Arbeitstisch durch den von den Oberwerkzeugen 10 auf den Stein ausgeübten Druck nach unten bewegt wird, so dass die Unterwerkzeuge 16 durch die Schlitze 36 im Arbeitstisch 14 hindurch wirksam werden können. Hinsichtlich der Steuerung der Auf- und Abbewegung des Arbeitstisches wird ergänzend auf die EP-A- 0 065 276 verwiesen.

Die einander zugeordneten Ober- und Unterwerkzeuge weisen jeweils in Spaltrichtung relativ zueinander bewegbare Einzel-Spaltkeile 38 bzw. 40 auf , die vorzugsweise hydraulisch abgestützt sind. Dadurch ist eine optimale Anpassung der Spaltwerkzeuge an bruchrauhe, unebene Steinoberflächen möglich. Die Einzel-Spaltkeile sind in einem gemeinsamen Zylinderkörper, der Teil von Ober- bzw. Unterwerkzeug ist, in Spaltrichtung bzw. Wirkrichtung des Spaltwerkzeuges verschieblich gelagert, wobei die den Einzel-Spaltkeilen zugeordneten und vorzugsweise mit Öl gefüllten Zylinderräume miteinander fluidverbunden sind. Hinsichtlich der konstruktiven Ausbildung der Fluidverbindung sowie von Ober- und Unterwerkzeug wird auf die bereits erwähnte EP-A-0 065 276 verwiesen.

Die Senkrechtbewegung des Arbeitstisches 14 erfolgt zwangsläufig im Takt der vertikal auf- und abbewegbaren Oberwerkzeugen 10, derart, dass beim Rückschub der Oberwerkzeuge 10 der Arbeitstisch 14 angehoben wird. Das Steinmaterial kann dann auf der Tischplatte wieder leicht verschoben und positioniert werden. Auch lässt sich aufgrund dieser Kinematik die erfindungsgemässe Vorrichtung sehr gut mit einer automatischen Steinmaterial-Zufuhr koppeln, wobei diese Stein-Zufuhr vorzugsweise im gleichen Takt wie die Oberwerkzeuge arbeiten.

Die Führungsplatten 26, 26' bzw. 25 sowie die zugeordneten Führungsprofile 20, 24 bestehen aus verschleissfestem Material, vorzugsweise Sintermaterial mit Selbstschmiereffekt. Ferner sind die Führungsprofile 24 und Längsführungen 20 vorzugsweise aus mehreren Platten und Leisten zusammengesetzt derart. dass je nach Verschleiss des einen oder anderen Teils des Führungsprofils bzw. der Längsführung selektiv ausgetauscht werden kann. Die U-Profilabschnitte 32, 32' bzw. 34 sind also gebildet durch drei längliche Platten, die unabhängig voneinander an Rahmen 12 (an den unteren Enden von an der Unterseite des oberen Querträgers 28 angeordneten Befestigungswinkeln 58) befestigt bzw. angeschraubt sind.

## Patentansprüche

1. Pflaster- und Mauerstein-Spaltvorrichtung, in der mindestens zwei in einem Rahmen (12) oszillierend angetriebene Oberwerkzeuge (10), die mit entsprechend zugeordneten Unterwerkzeugen zusammenwirken, und wobei der Antrieb der Oberwerkzeuge (10) hydraulisch erfolgt und Ober- und Unterwerkzeug jeweils mehrere in Spaltrichtung relativ zueinander bewegbare Einzel-Spaltkeile (38 bzw. 40) umfassen, die vorzugsweise hydraulisch abgestützt sind, und durch einen im Rahmen (12) in Spaltrichtung nachgiebig bewegbar abgestützten Arbeitstisch (14) mit einer schlitzförmigen Öffnung (36) für den Durchtritt der Unterwerkzeuge (16) derart, dass der Arbeitstisch (14) sich beim Spalten des Steinmaterials nach unten und nach dem Spalten sich entsprechend der Rückbewegung der Oberwerkzeuge (10) in ihre obere Ausgangslage wieder nach oben bewegt, so dass die Unterwerkzeuge (16) unter der Arbeitsfläche des Arbeitstisches (14) liegen, wobei die einander zugeordneten Ober (10)- und Unter (16)-Werkzeuge im Rahmen (12) jeweils nebeneinander angeordnet und die Oberwerkzeuge (10) an den einander zugekehrten Seiten jeweils ein gemeinsames Linearlager (18) aufweisen.

2. Vorrichtung nach Anspruch 1, dadurch gekennzeichnet, dass das gemeinsame Linearlager (18) durch ein zwischen benachbarten Oberwerkzeugen (10) am Rahmen (12) befestigtes aufrechtes Führungselement (24) gebildet ist, das mit komplementären Führungselementen (Führungsleisten bzw. -platten 26, 26') an den einander zugekehrten Seiten der Oberwerkzeuge (10) zusammenwirkt.

3. Vorrichtung nach Anspruch 2, dadurch gekennzeichnet, dass das am Rahmen (12) befestigte Führungselement (24) ein aufrechtes bzw. sich in Arbeitsrichtung (P) der Oberwerkzeuge (10) erstreckendes Führungsprofil (U-Profilabschnitte 32, 32' oder Hohlprofil) ist, in das an den einander zugekehrten Seiten benachbarte Oberwerkzeuge (10) angeordnete, sich ebenfalls in Arbeitsrichtung (P) erstreckende Führungsleisten (Führungsplatten 26, 26') mit Spielpassung eingreifen.

4. Vorrichtung nach Anspruch 3, dadurch gekennzeichnet, dass die Führungsleisten (26, 26') sich an ihren einander zugewandten Seiten gegenseitig abstützen, vorzugsweise unmittelbar aneinander gleitend.

5. Vorrichtung nach einem der Ansprüche 1 bis 4, dadurch gekennzeichnet, dass die Aussenseiten der jeweils äusseren Oberwerkzeuge (10) in am Rahmen (12) befestigten Längsführungen (20) verschieblich gelagert sind.

6. Vorrichtung nach Anspruch 5, dadurch gekennzeichnet, dass die Längsführungen (20) entsprechend den zwischen benachbarten Oberwerkzeugen (10) angeordneten Linearlagern (18) ausgebildet sind und mit an den äusseren Seiten der Oberwerkzeuge (10) angeordneten komplementären Führungselementen (Führungsleisten bzw. -platten 25) zusammenwirken.

7. Vorrichtung nach einem der Ansprüche 1 bis 6, dadurch gekennzeichnet, dass die gemeinsamen Linearlager (18) und ggf. seitlichen Längsführungen (20) bildenden Führungsprofile (32, 32' bzw. 34) am oberen Querträger (28) des vorzugsweise als Portalrahmen ausgebildeten Rahmens (12) befestigt sind, derart, dass sie stets über mindestens ein Drittel der maximalen Verschiebestrecke des bzw. der Oberwerkzeuge wirksam sind, d.h. mit den an den Oberwerkzeugen angeordneten komplementären Führungselementen in Eingriff stehen.

8. Vorrichtung nach Anspruch 1, dadurch gekennzeichnet, dass das gemeinsame Linearlager (18) durch an den einander zugewandten Seiten benachbarter Oberwerkzeuge (10) angeordnete, sich in Arbeitsrichtung (P) der Oberwerkzeuge

(10) erstreckende, ineinander greifende Führungselemente (z.B. Schwalbenschwanzführung oder T-Führung) gebildet ist, die bei jeder denkbaren relativen Lage der Oberwerkzeuge (10) zueinander über eine Länge von mindestens ein Drittel der maximalen Verschiebestrecke der Oberwerkzeuge miteinander in Eingriff stehen.

## Revendications

1 - Dispositif de fendage pour pavés et pierres de taille dans lequel sont prévus au moins deux outils supérieurs (10) entraînés de façon à osciller dans un cadre (12) et qui coopèrent avec des outils inférieurs associés de manière appropriée, la commande des outils supérieurs (10) s'effectuant par voie hydraulique et chaque outil supérieur et inférieur comportant plusieurs coins de fendage individuels (38; 40) déplaçables les uns par rapport aux autres dans la direction de fendage et qui sont supportés de préférence par voie hydraulique; et une table de travail (14) soutenue dans le cadre (12) de façon à pouvoir se déplacer élastiquement dans la direction de fendage et présentant une ouverture (36) en forme de fente pour le passage des outils inférieurs (16), de telle sorte que la table de travail (14) effectue un mouvement de descente lors du fendage de la matière pierreuse et est ramenée, en remontant en fonction du mouvement de retour des outils supérieurs (10), dans sa position supérieure de départ après le fendage, de sorte que les outils inférieurs (16) se trouvent sous la surface de travail de la table de travail (14), les outils supérieurs (10) et inférieurs (16) associés les uns aux autres étant respectivement juxtaposés dans le cadre (12) et les outils supérieurs (10) présentant, sur les côtés en regard chaque fois un appui linéaire commun (18)..

2 - Dispositif selon la revendication 1, caractérisé en ce que l'appui linéaire commun (18) est constitué par un élément de guidage vertical (24) fixé sur le cadre (12) entre des outils supérieurs voisins (10) et qui coopère avec des éléments de guidage complémentaires (barrettes ou plaques de guidage 26, 26') prévus les côtés se faisant face des outils supérieurs (10).

3 - Dispositif selon la revendication 2, caractérisé en ce que l'élément de guidage (24) fixé au cadre (12) est un profilé de guidage vertical (parties pofilées en U 32, 32' ou profilé creux) s'én- tendant dans la direction de travail (P) des outils supérieurs (10) et dans lequel s'engagent de manière à s'y ajuster avec jeu des barrettes de guidage (plaques de guidage 26, 26') prévues sur les côtés se faisant face d'outils supérieurs voisins (10) et qui s'étendent également dans la direction de travail (P).

4 - Dispositif selon la revendication 3, caractérisé en ce que les barrettes de guidage (26, 26') prennent appui les unes contre les autres au niveau de leurs côtés en regard, de préferénce de façon à coulisser directement les unes sur les autres.

5 - Dispositif selon l'une quelconque des revendications précédentes, caractérisé en ce que les côtés extérieurs des outils supérieurs extérieurs (10) sont montés de façon à pouvoir coulisser dans des guides longitudinaux (20) fixés au cadre (12).

6 - Dispositif selon la revendication 5, caractérisé en ce que les guides longitudinaux (20) sont réalisés en fonction des appuis linéaires (18) montés entre des outils supérieurs voisins (10) et coopèrent avec des éléments de guidage complémentaires (barrettes ou plaques de guidage (25)) montés sur les côtés extérieurs des outils supérieurs (10).

7 - Dispositif selon l'une quelconque des revendications précédentes, caractérisé en ce que des profilés de guidage (32, 32'; 34), qui forment les appuis linèaires communs (18) et éventuellement les guides longitudinaux latéraux (20), sont fixés à la poutre transversale supérieure (28) du cadre (12) réalisé de préférence en forme de portique, de telle manière qu'ils agissent toujours sur au moins un tiers du trajet de coulissement maximal de l'outil ou des outils supérieur(s), c'est-à-dire qu'ils sont en prise avec les éléments de guidage complémentaires prévus sur les outils supérieurs.

8 - Dipositif selon la revendication 1, caractérisé en ce que l'appui linéaire commun (18) est constitué par des éléments de guidage mutuellement en prise (par exemple guide à queue d'aronde ou guide en T) qui, montés sur les côtés se faisant face d'outils supérieurs voisins (10) et s'étendant dans la direction de travail (P) des outils supérieurs (10), sont mutuellement en prise sur une longueur d'au moins un tiers du trajet de coulissement maximal des outils supérieurs.

## Claims

1. Paving stone and brick splitting device, in which at least two top tools (10) oscillating in a framework (12), and which operate in conjunction with two correspondingly arranged bottom tools, and where the drive of the top tools (10) is hydraulic, and where the top und bottom tool include several individual splitting wedges (38 to 40) which can be moved about in relation to one another, and which for preference are hydraulically chocked, and by a working table (14) chocked in flexibly moveable fashion in the direction of the splitting in the frame (12) with a slit- shaped opening (36) for the passing through of the bottom tools (16) of such a kind, that the working table (14) is moved downwards during splitting of the stone or brick and after splitting is moved, correspondingly to the backwards movement of the top tools (10), back into its upper initial position, so that the bottom tools (16) lie under the working surface of the working table (14), whereby the top (10) and bottom (16) tools arranged against one another in the frame (12) are arranged against one another at any time and the top tools (10) show a common linear bearing (18) to the sides facing one another.

2. Device as in claim 1, characterised in that the commen linear bearing (18) is formed by a guide element (24) vertically fastened to the frame (12) between two neighbouring top tools (10), this guide element working in conjunction with complementary guide elements (guide strips or plates 26, 26').

3. Device as in claim 2, characterised in that the guide element (24) fastened to the frame (12) is a guide profile which is either vertical or extrends in the working direction (P) of the top tools (10) (U- profile sections 32, 32' or hollow profile), into which, arranged on the facing sides of neighbouring top tools (10), are engaged guide strips (guide plates 26, 26') also extending in the working direction.

4. Device as in claim 3, characterised in that the guide strips (26, 26') are supported on their sides which are turned to one another, preferably sliding immediately against one another.

5. Device as in one of the claims 1 to 4, characterised in that the external sides of the external top tools (10) are bearing-mounted and movable in longitudinal guides (20) fixed to the frame (12).

6. Device as in claim 5, characterised in that the longitudinal guides (20) corresponding to the linear bearings arranged between neighbouring top tools (10) are designed and operate with the complementary guide elements (guide strips or plates 25) arranged on the external sides of the top tools (10).

7. Device as in one of the claims 1 to 6, characterised in that the common linear bearing (18) and any guide profiles (32, 32' or 34) making up lateral longitudinal guides are fastened to the top crossbeam (28) of the frame (12) preferably constructed are a gantry, in such a way, that they can operate continually over at least one third of the maximum displacement stroke of the top tool or tools, that is to say engage with the complementary guide elements arranged on the top tools.

8. Device as in claim 1, characterised in that the common linear bearing (18) is formed by the guide elements (e.g. dovetail guide or T-guide) engaging with one another, extending in the operating direction (P) and arranged on the sides turned to one another of neighbouring top tools (10), an which engage with one another in any conceivable relative position or the top tools (10), with on another over a length of at least one third of the maximum displacement course of the top tools.
